# EUROPÄISCHE PATENTSCHRIFT

(11) **EP 2 378 940 B1**
(45) Veröffentlichungstag und Bekanntmachung des Hinweises auf die Patenterteilung: **01.05.2013**
(21) Anmeldenummer: 09764794.5
(22) Anmeldetag: 02.12.2009
(51) Int. Cl.: A47L 9/19

(54) **STAUBSAUGER MIT EINER FILTERWECHSELANZEIGE**
SUCTION CLEANER WITH A DEVICE FOR INDICATING A FILTER CHANGE TO HAPPEN
ASPIRATEUR DE POUSSIÈRE AVEC DISPOSITIF INDIQUANT LE CHANGEMENT DE FILTRE

(30) Priorität: 19.12.2008 DE 102008055048
(43) Veröffentlichungstag der Anmeldung: 26.10.2011
(73) Patentinhaber: BSH Bosch und Siemens Hausgeräte GmbH, 81739 München (DE)
(72) Erfinder: FLEGLER, Alexander, 97616 Bad Neustadt (DE); KLEMM, Joachim, 97616 Bad Neustadt (DE)
(86) Internationale Anmeldenummer: PCT/EP2009/066181
(87) Internationale Veröffentlichungsnummer: WO 2010/069761

(56) Entgegenhaltungen:
- DE-A1- 4 323 222
- DE-U1- 8 615 755
- DE-U1- 8 815 620
- US-A- 4 733 431
- US-A1- 2007 017 373

## Beschreibung

### Hintergrund der Erfindung

Die vorliegende Erfindung betrifft einen Staubsauger mit einer Filterwechselanzeige, wobei der Staubsauger umfasst: eine Saugluftführung, eine Staubabscheideeinheit in einem Sammelraum und eine Motor-Gebläse-Einheit in einem Gehäuse und wobei die Filterwechselanzeige umfasst: einen Messwerterfasser und eine Signaleinheit, wobei die Filterwechselanzeige über den Messwerterfasser einerseits von einer ersten Messgröße außerhalb des Staubsaugers und andererseits von einer von der Motor-Gebläse-Einheit erzeugten zweiten Messgröße steuerbar ist, wobei die zweite Messgröße in Verbindung mit der ersten Messgröße einen Rückschluss auf einen Störzustand der Staubabscheideeinheit zulässt.

### Stand der Technik

Das US-Patent 4,733,431 offenbart einen Staubsauger mit einem Leistungsüberwachungs- und Leistungsanzeigesystem. Der Saugrohrgriff umfasst eine Mehrzahl von elektrischen Steuerungen und Anzeigen auf einem Anzeigebereich. Wenn eine Druckdifferenz zwischen dem Luftauslass der Motorlüftereinheit und der Staubsammelkammer auf etwa 60 Zoll Wassersäule angewachsen ist, wird ein Sensor betätigt und somit eine visuelle Anzeige auf dem Anzeigebereich bezüglich eines verstopften Staubbeutels aktiviert.

Die US-Patentanmeldung 2007/017373 A1 zeigt eine Filterzustandsanzeige für eine Vakuumanwendung. Dabei wird der Differentialdruck über einen Filter gemessen, um die relative Sauberkeit des Filters zu bestimmen. Eine Möglichkeit dazu ist die Verwendung einer mechanischen Einrichtung, die eine Feder mit einem beweglichen Kolben oder Stößel und einer Membran umfasst.

Aus dem Stand der Technik ist beispielsweise die DE 39 41 039 A1 bekannt, welche eine Anzeigevorrichtung nach einer Differenzdruckmessung beschreibt, um den Füllgrad eines im Staubraum eines Staubsaugers angeordneten Filterbeutels anzuzeigen. Die Anzeige ist in einem Gehäusedeckel des Staubsaugers angeordnet. Nachteilig an dieser Anordnung ist, dass die Eintrittsöffnung an der Oberseite angeordnet ist und dadurch entstehende Geräusche in Richtung des Benutzers abstrahlen. Weiter kann eine solche im Gehäusedeckel des Staubsaugers angeordnete Filterwechselanzeige bei einem normalen Saugbetrieb nicht eingesehen werden. Dies kann mitunter zu einem verspäteten Wechsel des Staubbehälters führen, wobei unbefriedigte Saugergebnisse erzielt werden.

### Der Erfindung zugrundeliegende Aufgabe

Der Erfindung liegt die Aufgabe zugrunde, einen verbesserten Staubsauger mit einer Filterwechselanzeige bereitzustellen, bei der in einem Handgriff an einer Saugluftführung eine leicht einzusehende Signaleinheit eingesetzt werden kann. Der Staubsauger mit der Filterwechselanzeige soll einfach in der Herstellung, nachrüstbar, wie auch der Montage kostengünstig sein. Weiter sollen Geräusche reduziert werden und Störungsanzeigen von dem Benutzer intuitiv zu erkennen sein.

### Erfindungsgemäße Lösung

Die Lösung der gestellten Aufgabe gelingt durch einen Staubsauger mit den Merkmalen des Anspruchs 1.

Der erfindungsgemäße Staubsauger mit einer Filterwechselanzeige gelingt durch einen Messwerterfasser, welcher die an oder in der Saugluftführung vorhandene Messgröße als zweite Messgröße erfasst, der an einem Verbindungsstück zwischen Saugrohr und Saugschlauch angeordnet ist. Eine solche Filterwechselanzeige kann vorteilhaft ein mechanisches oder elektrisches System sein, welches einen Störzustandstand in einer Staubabscheideeinheit anzeigt. Unter einem Staubsauger sind mit elektrischer Energie betriebene Geräte zur Aufnahme von Staub zu verstehen, wobei sowohl netzbetriebene als auch Batterie- oder Akku-Geräte zu verstehen sind. Bei Staubsaugern können an der Saugluftführung vorgelagerte Staubaufnahmeeinrichtung verwendet werden, welche als passive oder aktive Düsen auf dem Markt erhältlich sind. Aktive Düsen sind mit einem zusätzlichen Antrieb einer Bürste versehen. Weiter kann an einer Öffnung der Saugluftführung sogenanntes Kleinzubehör vorgelagert sein, wie z. B. Möbelpinsel, Polster- oder Fugendüse.

Weiter kann vorteilhaft ein Messwerterfasser physikalische Messgrößen, wie Unterdruck oder Luftgeschwindigkeit erfassen. Als Saugluftführung werden die Mittel gesehen, welche den Luftstrom von der Staubaufnahmeeinrichtung zu der Staubabscheideeinheit transportieren: ein stabiles längenvariables Teleskop- oder Steckrohr, ein flexibler Saugschlauch und ein starres Verbindungsstück zwischen Rohr und Saugschlauch, welches meist als Handgriff ausgebildet ist. Eine Staubabscheideeinheit kann sowohl trocken wie auch nass abscheidende Vorrichtungen umfassen, sowie auch sogenannte beutellose Staubsauger. Eine Staubabscheideeinheit sammelt den zugeführten Staub und kann in einem Sammelraum angeordnet sein, welcher gegenüber dem atmosphärischen Umgebungsdruck abgedichtet ist.

Ein Störzustand weist auf einen anstehenden Filterwechsel hin und gibt dem Benutzer eine Rückmeldung, dass z. B. bei der Staubabscheideinheit der Staubbeutel gewechselt werden soll. Ein solcher Störzustand liegt insbesondere vor, wenn ein Staubbeutel voll oder ein Staubfilter der Staubabscheideeinheit zugesetzt ist und die Motor-Gebläse-Einheit deshalb keinen ausreichenden Unterdruck mehr erzeugen kann. Ein Verbindungsstück kann in vorteilhafter Weise als ein Handgriff und ein Kunststoffspritzteil ausgebildet sein, wobei eine einfache und formunabhängige Filterwechselanzeige mit einem Messwerterfasser integriert werden kann. Durch die Anordnung des Messwerterfassers an oder in der Saugluftführung und zwischen einer Bodendüse und der Staubabscheideinheit kann nur der in der Saugluftführung anstehende Unterdruck oder die Strömungsgeschwindigkeit erfasst werden, welche einen Rückschluss auf einen Störzustand der Staubabscheideeinheit erlauben. Die vorteilhafte Filterwechselanzeige kann für eine einwandfreie Funktion daher gegenüber dem im Stand der Technik üblicherweise an den Gehäusen des Staubsaugers befestigten Filterwechselanzeigen auf ein Anheben der Düse verzichten. Die Filterwechselanzeige funktioniert in jeder beliebigen Betriebslage der Staubaufnahmeeinrichtung, egal ob die Düse den Boden berührt oder von diesem abgehoben ist.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche. Die Bezugszeichen in den Ansprüchen haben keine einschränkende Wirkung, sondern sollen lediglich deren Lesbarkeit verbessern.

In einer bevorzugten Ausführung der Erfindung kann der Messwerterfasser die erste Messgröße als Umgebungsdruck und die zweite Messgröße als Unterdruck oder als Strömungsgeschwindigkeit in oder an der Saugluftführung erfassen. In vorteilhafter Weise erfasst die erste Messgröße den außerhalb des Staubsaugers liegenden Bereich, wobei hier ein atmosphärischer Umgebungsdruck anliegt. Die zweite Messgröße erfasst vorteilhaft den von der Motor-Gebläse-Einheit in dem Gerät erzeugten Unterdruck. Alternativ hierzu kann die Luftgeschwindigkeit in der Saugluftführung erfasst werden. Eine Erfassung der Strömungsgeschwindigkeit kann mit mechanischen Mitteln erfolgen. Alternativ hierzu können optische oder elektrische Einrichtungen verwendet werden, welche eine Abtastung der Strömungsgeschwindigkeit ermöglichen. Diese elektrische Erfassung hat zum Vorteil, dass der Messwerterfasser keine erste Messgröße benötigt, da diese durch eine hinterlegte Motor-Gebläse-Kennlinie ersetzt werden kann. In vorteilhafter Weise kann die zweite Messgröße in Kombination mit der ersten Messgröße als Differenzdrucksignal ausgewertet werden, welches geeignet ist, einen Störzustand der Staubabscheideeinheit abzugeben.

In vorteilhafter Weise kann der Messwerterfasser in einem von dem Verbindungsstück abstehenden separaten Handgriff angeordnet sein. Mit dieser Anordnung wird vorteilhaft der vorhandene Bauraum genutzt. Als Handgriff werden die Mittel gesehen, welche an dem Verbindungsstück derart angebracht sind, dass sie mit der Hand gegriffen werden oder mit denen die Staubaufnahmeeinrichtung mit und ohne dem Saugrohr von der Hand des Benutzers geführt werden können. Besonders Staubsauger mit hohen Luftleistungen besitzen häufig Saugführungen mit großem Durchmesser. Diese großen Durchmesser können oft nur unzulänglich von kleinen Händen umgriffen werden. Ein von der Saugluftführung abstehender Handgriff kann vorteilhafter Weise unabhängig von dem Durchmesser des Saugluftführung ergonomisch gestaltet werden. Durch die Anordnung eines Messwerterfassers zumindest in einem Abschnitt des Handgriffs kann der Handgriff für eine weitere Funktion genützt werden.

Zweckmäßiger Weise kann der Messwerterfasser die erste und die zweite Messgröße über mechanische Mittel abgreifen. Mit mechanischen Mitteln können vorteilhaft einfache und bewährte Funktionsbaugruppen übernommen werden, welche ebenso eine kostengünstige Ausführung darstellen. Der Messwerterfasser kann mit entsprechenden Flächen versehen sein, auf welche die erste und die zweite Messgröße einwirken. Vorzugsweise greift an den Messwerterfasser eine Feder an, sodass an den Staubsauger gerätespezifische Kennlinien erzeugt werden können. Besonders vorzugsweise können nicht elektrische, also mechanische Mittel verwendet werden, da elektrische Mittel besonders montage- und kostenaufwendige Energieversorgungen sowie Messwerterfasser erfordern.

Vorzugsweise besitzt der Messwerterfasser eine Signaleinheit und diese kann ein optisches oder akustisches Signal abgeben. In vorteilhafter Weise kann die Signaleinheit bei Über- oder Unterschreitung eines Sollwerts ein optisches oder akustisches Signal abgeben. Eine Signaleinheit kann bei einer Grenzwertüber- oder Grenzwertunterschreitung einen signifikanten Hinweis erzeugen, welcher vom Benutzer deutlich registriert wird und einen Störzustand meldet.

Insbesondere ist die Signaleinheit eine mechanische Anzeige. Mit mechanischen Mitteln können vorteilhaft einfache und bewährte Funktionsbaugruppen übernommen werden, welche ebenso eine montage-, wie auch kostengünstige und robuste Ausführung darstellen. Weiter ermöglicht eine solche Anzeige eine intuitive Erklärung der Signaleinheit.

Bevorzugt ist die Signaleinheit in einem transparenten Gehäuse gelagert. Vorteilhaft kann dadurch bei einer Normallage der Filterwechselanzeige die Signaleinheit aus allen Blickrichtungen von dem Benutzer eingesehen und sicher wahrgenommen werden.

Die Erfindung weiterbildend ist bevorzugt vorgesehen, dass die Signaleinheit als eine translatorische oder rotatorische Signaleinheit ausgebildet ist. Diese Ausführungen können den Vorteil von besonders großen Anzeigen besitzen, welche zudem der Form des Handgriffs angepasst sind. Solche Anzeigen sind zudem für den Benutzer bekannt.

Erfindungsgemäß bevorzugt ist die Anzeige der Signaleinheit sichtbar, wenn der Staubsauger abgeschaltet ist und/oder in der Staubabscheideeinheit ein Störzustand vorliegt. Der Benutzer kann dadurch Störungen in der Staubabscheideeinheit besser erkennen, da eine intuitive Anzeige vorliegt, welche immer nur bei Störfällen auch im abgeschalteten Zustand sichtbar ist. In vorteilhafter Weise kann bei einer leeren Staubabscheideeinheit und bei jedem Ein- und Ausschalten die Signaleinheit bewegt werden. Bei einem abgeschalteten Staubsauger unterscheidet sich diese Anzeige gegenüber den auf dem Markt üblichen Filterwechselanzeigen durch eine inverse Anzeige der Signaleinheit.

Vorzugsweise sind der Messwerterfasser und/oder die Signaleinheit in einem vorderen Bereich des Handgriffs angebracht. In vorteilhafter Weise kann mit einem Fixieren des Handgriffs die Anzeige der Signaleinheit automatisch oder unbewusst von dem Benutzer zur Kenntnis genommen und beobachtet werden. Die Anzeige ist vom Staubsaugergehäuse selbst abgekoppelt und kann dadurch an Positionen angeordnet werden, die bei jeder normalen Betriebslage des Handgriffs durch den Benutzer leicht einzusehen sind. Die Filterwechselanzeige und damit der Betriebszustand der Staubabscheideeinheit kann dadurch ständig bei Reinigungsarbeiten unabhängig der Arbeitsposition der Staubaufnahmeeinrichtung beobachtet werden. Ein Betrieb des Staubsaugers mit einem vollen Staubbeutel und einer damit einhergehenden ungenügenden Reinigung kann somit nahezu ausgeschlossen werden.

Der Messwerterfasser und die Signaleinheit bilden vorzugsweise ein Bauteil. Mit einem gemeinsamen Bauteil von Messwerterfasser und Signaleinheit kann vorteilhaft eine kompakte platzsparende und montagefreundliche, sowie kostengünstige Bauweise realisiert werden.

Vorzugsweise erfasst die erste Messgröße den Umgebungsdruck über zumindest eine Eintrittsöffnung, wobei ein erster Kanal mit der Filterwechselanzeige in Verbindung steht und die zweite Messgröße den Unterdruck über eine Austrittsöffnung an der Saugluftführung erfasst, wobei ein zweiter Kanal mit der Filterwechselanzeige in Verbindung steht. Eine solche Anordnung der Kanäle kann vorteilhaft eine ergonomische Anordnung der Signaleinheit an der Oberseite des Handgriffs ermöglichen. Der erste Kanal und der zweite Kanal sind vorzugsweise zumindest in einem Abschnitt des Handgriffs angeordnet. Weiter wird dadurch eine schlanke und augenfällige oder designoptimierte Gestaltung des Handgriffs in diesem Bereich ausführbar. Ebenso kann mit einer U-förmigen Luftführung eine niedrige Bauhöhe erreicht werden, wodurch der Griffbereich des Handgriffs nahe an die Saugluftführung heranragt und dadurch eine leichte Handhabung von Düse, Saugrohr mit dem Handgriff ermöglicht wird. Ein zu weit abstehender Griffbereich von der Saugluftführung erschwert die Lenkbewegungen der Düse.

Bevorzugt besitzt der erste Kanal zumindest eine Eintrittsöffnung als Spalt zwischen zwei Gehäuseteilen des Handgriffs. Mit einer solchen Anordnung kann eine Eintrittsöffnung immer in den Gehäuseteilen vorhanden sein und ein späteres Nach- oder Umrüsten einer Nebenlufteinrichtung wird dadurch einfach ermöglicht. Alternativ hierzu können in Kombination mit verschiedenen Gehäuseteilen Varianten erzeugt werden, die sich in Farbe und/oder Form unterscheiden. Der Spalt liegt vorzugsweise in einer tiefer liegenden Schattenfuge zwischen den Gehäuseteilen. Dadurch wird vorteilhaft erreicht, dass die Eintrittsöffnung nicht von flächig anliegenden Fingern abgedeckt werden kann und somit wird eine Fehlfunktion vermieden. Weiter werden vorteilhaft die an der Öffnung entstehenden Geräusche seitlich abgestrahlt, wodurch das Geräusch durch den Benutzer leiser wahrgenommen wird.

Der Handgriff ist in vorteilhafter Weise an einer Seite an dem Verbindungsstück befestigt ist und besitzt an der anderen Seite ein freies Ende. Besonders Staubsauger mit hohen Luftleistungen besitzen häufig Saugführungen mit großem Durchmesser. Diese großen Durchmesser können oft nur unzulänglich von kleinen Händen umgriffen werden. Ein von dem Verbindungsstück abstehender Handgriff kann vorteilhafter Weise unabhängig von dem Durchmesser des Saugrohrs ergonomisch gestaltet werden. Mit einem freien Ende des Handgriffs ist es insbesondere ermöglicht, den Handgriff einfach aus fünf Raumachsen zu greifen.

Die vorliegende Erfindung erleichtert mit einfachen konstruktiven und kostengünstigen Mitteln die Montage und Funktion einer Filterwechselanzeige an einem von einer Saugluftführung abstehendem Handgriff. Weiter können Geräusche reduziert und eine intuitive Störungsanzeige zur Verfügung gestellt werden.

### Kurzbeschreibung der Zeichnungen

Weitere vorteilhafte Ausgestaltungen werden nachfolgend an Hand eines in der Zeichnung dargestellten Ausführungsbeispieles, auf welches die Erfindung jedoch nicht beschränkt ist, näher beschrieben.

Es zeigen schematisch:
- Fig. 1: Staubsauger mit seinen Komponenten;
- Fig. 2: einen freistehenden Handgriff mit einer Saugluftführung und einer Filterwechselanzeige in einer perspektivischen Ansicht;
- Fig. 3: einen freistehenden Handgriff mit einer Filterwechselanzeige gem. Fig. 2 in einem Längsschnitt;
- Fig. 4: eine perspektivische Ansicht auf eine Filterwechselanzeige;
- Fig. 5: einen freistehenden Handgriff mit einer Filterwechseianzeige gem. Fig. 2 mit abgenommen Gehäuse(?);
- Fig. 6: eine Filterwechselanzeige mit einem geschnittenen Gehäuse;
- Fig. 7: einen Schnitt durch die Filterwechselanzeige gem. Fig. 5;
- Fig. 8: eine losgelöste Filterwechselanzeige aus einem Gehäuse und einen Messwerterfasser in Seiten-, Schnitt und perspektivischen Ansichten; und
- Fig. 9: einen schematischen Pneumatikplan eines Staubsaugers mit einer Filterwechselanzeige.

### Ausführliche Beschreibung anhand eines Ausführungsbeispiels

Bei der nachfolgenden Beschreibung zweier bevorzugter Ausführungsformen der vorliegenden Erfindung bezeichnen gleiche Bezugszeichen gleiche oder vergleichbare Komponenten.

Ein erfindungsgemäßer Staubsauger 4 ist in Figur 1 dargestellt. Von der als Bodendüse 25 ausgebildeten Staubaufnahmeeinrichtung wird der Staub durch eine Saugluftführung 5 bestehend aus einem längenverstellbaren Saugrohr 15, einem Verbindungsstück 14 und einen flexiblen Saugschlauch 16 in den Staubsauger 4 durch eine Motor-Gebläse-Einheit 8 eingesaugt. Eine Staubabscheideeinheit 6 im Gehäuse 26 des Staubsaugers 4 scheidet den der angesaugten Luft enthaltenen Staub in einen Sammelraum 7 ab.

Figur 9 skizziert das Funktionsprinzip der Erfindung. Demnach umfasst die Filterwechselanzeige 1 einen Messwerterfasser 2 und eine Signaleinheit 3. Die Filterwechselanzeige 1 wird über den Messwerterfasser 2 einerseits von dem Umgebungsdruck 11 außerhalb des Gehäuse 26 des Staubsaugers 4 als einer ersten Messgröße 9 und andererseits von dem von der Motor-Gebläse-Einheit 8 im Verbindungsstück 14 erzeugten Unterdruck 12 als zweiten Messgröße 10 gesteuert. Der Vergleich von erster 9 und zweiter Messgröße 10 erlaubt einen Rückschluss auf einen möglichen Störzustand des Staubsaugers 4, insbesondere der Staubabscheideeinheit 6. Ein solcher Störzustand liegt insbesondere vor, wenn ein Staubbeutel voll oder ein Staubfilter der Staubabscheideeinheit 6 zugesetzt ist und die Motor-Gebläse-Einheit 8 deshalb keinen ausreichenden Unterdruck 12 mehr erzeugen kann. Dann nähert sich der Unterdruck 12 im Verbindungsstück 14 dem Umgebungsdruck 11 an und dies wird durch den Messwerterfasser 2 erfasst und von der Signaleinheit 3 angezeigt.

Der Messwerterfasser 2 und die Signaleinheit 3 sind in einem Handgriff 17 angeordnet, der an dem zwischen Saugrohr 15 und Saugschlauch 16 angeordneten Verbindungsstück 14 angebracht ist und von diesem absteht. Genauer ist der Handgriff 17 mit Hilfe eines umlaufenden Bunds im Bereich einer Austrittsöffnung 21 an der Saugluftführung 5 gehaltert.

Der mechanisch arbeitende Messwerterfasser 2 ist im Detail in den Figuren 4 bis 8 dargestellt. Er weist ein um eine Achse drehbar gelagertes Element auf, an das von einer Seite der Umgebungsdruck 11 und von der anderen Seite der Unterdruck 12 aus dem Verbindungsstück 14 angreift, und zwar in der Weise, dass eine Differenz der beiden Drücke 11, 12 eine resultierende Kraft in eine Rotationsrichtung des Elements ergibt. Durch eine Spiralfeder ist das Element entgegen dieser resultierenden Kraft vorgespannt, und zwar so, dass die Vorspannung bei normalem Betrieb des Staubsaugers, d.h. bei normaler betriebsmäßiger Druckdifferenz überwunden wird. Dadurch wird das Element in Richtung der resultierenden Kraft in eine Betriebslage gedreht.

Nimmt hingegen durch einen Störzustand, z.B. aufgrund eines vollen Staubbeutels oder eines zugesetzten Filters, die Druckdifferenz ab, überwindet die daraus resultierenden Kraft die Vorspannung der Spiralfeder nicht mehr, und das Element wird entgegen Richtung der resultierenden Kraft eine Störungslage gedreht. Weiter ist an dem Element ein Zeiger als Signaleinheit 3 einstückig angeformt, und Element und Zeiger sind in einem transparenten Gehäuse 18 untergebracht, damit der Zeiger um die Achse rotierend die Lage des Elements nach außen anzeigen kann. Der Zeiger ist in dem transparenten Gehäuse 18 dabei so angeordnet, dass er sichtbar ist, wenn die Druckdifferenz so niedrig ist, dass die Vorspannung der Spiralfeder nicht überwunden werden kann. Bei Überwinden der Vorspannung ist der Zeiger jedoch verborgen. So kann der Zeiger einem Benutzer die Stellung des Elements optisch anzeigen und damit signalisieren, ob sich der Staubsauger 4 im Normalbetrieb befindet oder ein Störzustand vorliegt. Dabei kann die Störstellung des Zeigers natürlich auch bedeuten, dass der Staubsauger ausgeschaltet ist und deshalb keine Druckdifferenz besteht.

Die Figuren 2, 3 und 5 zeigen die Konstruktion des Handgriffs 17, in dem der Messwerterfasser 2 und die Signaleinheit 3 untergebracht sind. Der Handgriff 17 weist eine durch einen Spalt 23 zwischen zwei Gehäuseteilen des Handgriffs 17 gebildete Eintrittsöffnung 19 auf, die über einen ersten Kanal 20 derart mit dem Messwerterfasser 2 verbunden ist, dass diese den Umgebungsdruck 11 erfassen kann. Der Spalt 23 liegt in einer tiefer liegenden Schattenfuge zwischen den Gehäuseteilen. Außerdem ist die Messwerterfasser 2 über einen zweiten Kanal 22 mit der Austrittsöffnung 21 des Verbindungsstücks 14 derart verbunden, dass sie auch den Unterdruck 12 in dem Verbindungsstück 14 erfassen kann, um die beiden Drücke miteinander zu vergleichen.

Beide Kanäle 20, 22 sind in einem ersten Schenkel des Handgriffs 17 untergebracht, an dessen Ende der Handgriff 17 an dem Verbindungsstück 14 angebracht ist. Ein zweiter Schenkel des Handgriffs 17 kann von einem freien Ende 24 dieses zweiten Schenkels aus leicht mit der Hand umgriffen werden, um die Düse 25 über das starre Verbindungsstück 14 und das starre Saugrohr 15 zu führen. Der Messwerterfasser 2 und die Signaleinheiten 3 ist in dem Knie des Handgriffs 17 untergebracht, sodass die Signaleinheit 3 leicht vom Benutzer beobachtet werden kann.

Die vorliegende Erfindung erleichtert mit einfachen konstruktiven und kostengünstigen Mitteln die Montage und Funktion einer Filterwechselanzeige an einem von einer Saugluftführung abstehendem Handgriff. Weiter können Geräusche reduziert und eine intuitive Störungsanzeige zur Verfügung gestellt werden.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 1: Filterwechselanzeige
- 2: Messwerterfasser
- 3: Signaleinheit
- 4: Staubsauger
- 5: Saugluftführung
- 6: Staubabscheideeinheit
- 7: Sammelraum
- 8: Motor-Gebläse-Einheit
- 9: erste Messgröße
- 10: zweite Messgröße
- 11: Umgebungsdruck
- 12: Unterdruck
- 13:
- 14: Verbindungsstück
- 15: Saugrohr
- 16: Saugschlauch
- 17: Handgriff
- 18: Gehäuse der Signaleinheit
- 19: Eintrittsöffnung
- 20: erster Kanal
- 21: Austrittsöffnung
- 22: zweiter Kanal
- 23: Spalt
- 24: freies Ende
- 25: Düse
- 26: Gehäuse des Staubsaugers

## Patentansprüche

1. Staubsauger (4) mit einer Filterwechselanzeige (1), wobei der Staubsauger (4) umfasst: eine Saugluftführung (5), eine Staubabscheideeinheit (6) in einem Sammelraum (7) und eine Motor-Gebläse-Einheit (8) in einem Gehäuse (26), und die Filterwechselanzeige (1) umfasst: einen Messwerterfasser (2) und eine Signaleinheit (3), wobei die Filterwechselanzeige (1) über den Messwerterfasser (2) einerseits von einer ersten Messgröße (9) außerhalb des Staubsaugers (4) und andererseits von einer von der Motor-Gebläse-Einheit (8) erzeugten zweiten Messgröße (10) steuerbar ist, wobei die zweite Messgröße (10) in Verbindung mit der ersten Messgröße (9) einen Rückschluss auf einen Störzustand der Staubabscheideeinheit (6) zulässt und der Messwerterfasser (2) eine an oder in der Saugluftführung (5) vorhandene Messgröße als zweite Messgröße (10) erfassen kann **dadurch gekennzeichnet, dass** der Messwerterfasser (2) an einem Verbindungsstück (14) zwischen Saugrohr (15) und Saugschlauch (16) angeordnet ist.

2. Staubsauger (4) mit einer Filterwechselanzeige (1) nach Anspruch 1, **dadurch gekennzeichnet, dass** der Messwerterfasser (2) die erste Messgröße (9) als Umgebungsdruck (11) und die zweite Messgröße (10) als Unterdruck (12) oder als Strömungsgeschwindigkeit erfassen kann.

3. Staubsauger (4) mit einer Filterwechselanzeige (1) nach einem der vorherigen Ansprüche, **dadurch gekennzeichnet, dass** der Messwerterfasser (2) in einem von dem Verbindungsstück (14) abstehenden separaten Handgriff (17) angeordnet ist.

4. Staubsauger (4) mit einer Filterwechselanzeige (1) nach einem der vorherigen Ansprüche, **dadurch gekennzeichnet, dass** der Messwerterfasser (2) die erste (9) und die zweite Messgröße (10) über mechanische Mittel abgreifen kann.

5. Staubsauger (4) mit einer Filterwechselanzeige (1) nach einem der vorherigen Ansprüche, **dadurch gekennzeichnet, dass** der Messwerterfasser (2) eine Signaleinheit (3) besitzt und diese ein optisches oder akustisches Signal abgeben kann.

6. Staubsauger (4) mit einer Filterwechselanzeige 1() nach einem der vorherigen Ansprüche, **dadurch gekennzeichnet, dass** die Signaleinheit (3) eine mechanische Anzeige ist.

7. Staubsauger (4) mit einer Filterwechselanzeige (1) nach Anspruch 6, **dadurch gekennzeichnet, dass** die Signaleinheit (3) in einem transparenten Gehäuse (18) gelagert ist.

8. Staubsauger (4) mit einer Filterwechselanzeige (1) nach Anspruch 6 oder 7 **dadurch gekennzeichnet, dass** die Signaleinheit (3) als eine translatorische oder rotatorische Signaleinheit (3) ausgebildet ist.

9. Staubsauger (4) mit einer Filterwechselanzeige (1) nach einem der Ansprüche 6 bis 8, **dadurch gekennzeichnet, dass** die Anzeige der Signaleinheit (3) sichtbar ist, wenn der Staubsauger (4) abgeschaltet ist und/oder an der Staubabscheideeinheit (6) eine Störung vorliegt.

10. Staubsauger (4) mit einer Filterwechselanzeige (1) nach einem der vorherigen Ansprüche, **dadurch gekennzeichnet, dass** der Messwerterfasser (2) und/oder die Signaleinheit (3) in einem vorderen Bereich des Handgriffs (17) angebracht sind.

11. Staubsauger (4) mit einer Filterwechselanzeige (1) nach einem der vorherigen Ansprüche, **dadurch gekennzeichnet, dass** der Messwerterfasser (2) und die Signaleinheit (3) ein Bauteil bilden.

12. Staubsauger (4) mit einer Filterwechselanzeige (1) nach einem der vorherigen Ansprüche, **dadurch gekennzeichnet, dass** die erste Messgröße (9) den Umgebungsdruck (11) über zumindest eine Eintrittsöffnung (19) erfasst, wobei ein ersten Kanal (20) mit der Filterwechselanzeige (1) in Verbindung steht, und die zweite Messgröße (10) den Unterdruck (12) über eine Austrittsöffnung (21) an der Saugluftführung (5) erfasst, wobei ein zweiter Kanal (22) mit der Filterwechselanzeige (1) in Verbindung steht.

13. Staubsauger (4) mit einer Filterwechselanzeige (1) nach Anspruch 12, **dadurch gekennzeichnet, dass** der erste Kanal (20) zumindest eine Eintrittsöffnung (19) als Spalt (23) zwischen zwei Gehäuseteilen des Handgriffs (17) besitzt.

14. Staubsauger (4) mit einer Filterwechselanzeige 1() nach Anspruch 3 bis 12, **dadurch gekennzeichnet, dass** der Handgriff (17) an einer Seite an dem Verbindungsstück (14) befestigt ist und an der anderen Seite ein freies Ende (24) besitzt.

## Claims

1. Vacuum cleaner (4) with a filter change indicator (1), wherein the vacuum cleaner (4) comprises: a suction air guide (5), a dust separating unit (6) in a collecting space (7) and a motor/fan unit (8) in a housing (26), and the filter change indicator (1) comprises: a measured value detector (2) and a signal unit (3), wherein the filter change indicator (1) is controllable by way of the measured value detector (2) on the one hand by a first measurement magnitude (9) outside the vacuum cleaner (4) and on the other hand by a second measurement magnitude (10) generated by the motor/fan unit (8), wherein the second measurement magnitude (10) in conjunction with the first measurement magnitude (9) allows a conclusion about a state of disturbance of the dust separating unit (6) and the measured value detector (2) can detect a measurement magnitude, which is present at or in the suction air guide (5), as the second measurement magnitude (10), **characterised in that** the measured value detector (2) is arranged at a connecting member (14) between suction pipe (15) and suction hose (16).

2. Vacuum cleaner (4) with a filter change indicator (1) according to claim 1, **characterised in that** the measured value detector (2) can detect the first measurement magnitude (9) as an ambient pressure (11) and the second measurement magnitude (10) as a sub-atmospheric pressure (12) or as a flow speed.

3. Vacuum cleaner (4) with a filter change indicator (1) according to one of the preceding claims, **characterised in that** the measured value detector (2) is arranged in a separate handle (17) protruding from the connecting member (14).

4. Vacuum cleaner (4) with a filter change indicator (1) according to any one of the preceding claims, **characterised in that** the measured value detector (2) can derive the first measurement magnitude (9) and the second measurement magnitude (10) by way of mechanical means.

5. Vacuum cleaner (4) with a filter change indicator (1) according to any one of the preceding claims, **characterised in that** the measured value detector (2) comprises a signal unit (3) and this can deliver an optical or acoustic signal.

6. Vacuum cleaner (4) with a filter change indicator (1) according to any one of the preceding claims, **characterised in that** the signal unit (3) is a mechanical indicator.

7. Vacuum cleaner (4) with a filter change indicator (1) according to claim 6, **characterised in that** the signal unit (3) is mounted in a transparent housing (18).

8. Vacuum cleaner (4) with a filter change indicator (1) according to claim 6 or 7, **characterised in that** the signal unit (3) is constructed as a translational or rotational signal unit (3).

9. Vacuum cleaner (4) with a filter change indicator (1) according to any one of claims 6 to 8, **characterised in that** the indicator of the signal unit (3) is visible when the vacuum cleaner (4) is switched off and/or a disturbance is present at the dust separating unit (6).

10. Vacuum cleaner (4) with a filter change indicator (1) according to any one of the preceding claims, **characterised in that** the measured value detector (2) and/or the signal unit (3) is or are mounted in a front region of the handle (17).

11. Vacuum cleaner (4) with a filter change indicator (1) according to any one of the preceding claims, **characterised in that** the measured value detector (2) and the signal unit (3) form one component.

12. Vacuum cleaner (4) with a filter change indicator (1) according to any one of the preceding claims, **characterised in that** the first measurement magnitude (9) detects the ambient pressure (11) by way of at least one inlet opening (19), wherein a first channel (20) is connected with the filter change indicator (1), and the second measurement magnitude (10) detects the sub-atmospheric pressure (12) by way of an outlet opening (21) at the suction air guide (5), wherein a second channel (22) is connected with the filter change indicator (1).

13. Vacuum cleaner (4) with a filter change indicator (1) according to claim 12, **characterised in that** the first channel (20) has at least one inlet opening (19) as a gap (23) between two housing parts of the handle (17).

14. Vacuum cleaner (4) with a filter change indicator (1) according to any one of claims 3 to 12, **characterised in that** the handle (17) at one side is fastened to the connecting member (14) and has at the other side a free end (24).

## Revendications

1. Aspirateur de poussière (4) comprenant un dispositif d'indication du changement de filtre (1), l'aspirateur de poussière (4) comprenant : un dispositif de guidage de l'air aspiré (5), une unité de séparation de poussière (6) disposée dans une chambre collectrice (7) et une unité moteur-ventilateur (8) disposée dans un boîtier (26), et le dispositif d'indication du changement de filtre (1) comprenant : un enregistreur de valeurs de mesure (2) et une unité de signalisation (3), le dispositif d'indication du changement de filtre (1), par l'intermédiaire de l'enregistreur de valeurs de mesure (2), étant commandable d'une part par une première grandeur de mesure (9) à l'extérieur de l'aspirateur de poussière (4) et d'autre part par une deuxième grandeur de mesure (10) générée par l'unité moteur-ventilateur (8), la deuxième grandeur de mesure (10) permettant, en relation avec la première grandeur de mesure (9), de déduire un état de dérangement de l'unité de séparation de poussière (6), et l'enregistreur de valeurs de mesure (2) pouvant enregistrer une grandeur de mesure présente sur ou dans le dispositif de guidage d'air aspiré (5), **caractérisé en ce que** l'enregistreur de valeurs de mesure (2) est disposé sur une pièce de raccordement (14) entre le tube d'aspiration (15) et le tuyau d'aspiration (16).

2. Aspirateur de poussière (4) comprenant un dispositif d'indication du changement de filtre (1) selon la revendication 1, **caractérisé en ce que** l'enregistreur de valeurs de mesure (2) peut enregistrer la première grandeur de mesure (9) en tant que pression ambiante (11) et la deuxième grandeur de mesure (10) en tant que sous-pression (12) ou en tant que vitesse d'écoulement.

3. Aspirateur de poussière (4) comprenant un dispositif d'indication du changement de filtre (1) selon l'une quelconque des revendications précédentes, **caractérisé en ce que** l'enregistreur de valeurs de mesure (2) est disposé dans une poignée séparée (17) en saillie de la pièce de raccordement (14).

4. Aspirateur de poussière (4) comprenant un dispositif d'indication du changement de filtre (1) selon l'une quelconque des revendications précédentes, **caractérisé en ce que** l'enregistreur de valeurs de mesure (2) peut prélever la première (9) et la deuxième grandeur de mesure (10) par l'intermédiaire de moyens mécaniques.

5. Aspirateur de poussière (4) comprenant un dispositif d'indication du changement de filtre (1) selon l'une quelconque des revendications précédentes, **caractérisé en ce que** l'enregistreur de valeurs de mesure (2) possède une unité de signalisation (3) et **en ce que** celle-ci peut sortir un signal optique ou acoustique.

6. Aspirateur de poussière (4) comprenant un dispositif d'indication du changement de filtre (1) selon l'une quelconque des revendications précédentes, **caractérisé en ce que** l'unité de signalisation (3) est un afficheur mécanique.

7. Aspirateur de poussière (4) comprenant un dispositif d'indication du changement de filtre (1) selon la revendication 6, **caractérisé en ce que** l'unité de signalisation (3) est logée dans un boîtier transparent (18).

8. Aspirateur de poussière (4) comprenant un dispositif d'indication du changement de filtre (1) selon la revendication 6 ou 7, **caractérisé en ce que** l'unité de signalisation (3) est réalisée en tant qu'une unité de signalisation translatoire ou rotatoire.

9. Aspirateur de poussière (4) comprenant un dispositif d'indication du changement de filtre (1) selon l'une quelconque des revendications 6 à 8, **caractérisé en ce que** l'affichage de l'unité de signalisation (3) est visible lorsque l'aspirateur de poussière (4) est arrêté et/ou lorsqu'il y a un dérangement sur l'unité de séparation de poussière (6).

10. Aspirateur de poussière (4) comprenant un dispositif d'indication du changement de filtre (1) selon l'une quelconque des revendications précédentes, **caractérisé en ce que** l'enregistreur de valeurs de mesure (2) et/ou l'unité de signalisation (3) sont installés dans une partie avant de la poignée (17).

11. Aspirateur de poussière (4) comprenant un dispositif d'indication du changement de filtre (1) selon l'une quelconque des revendications précédentes, **caractérisé en ce que** l'enregistreur de valeurs de mesure (2) et/ou l'unité de signalisation (3) forment un élément.

12. Aspirateur de poussière (4) comprenant un dispositif d'indication du changement de filtre (1) selon l'une quelconque des revendications précédentes, **caractérisé en ce que** la première grandeur de mesure (9) enregistre la pression ambiante (11) par l'intermédiaire d'au moins une ouverture d'entrée (19), un premier canal (20) étant en liaison avec le dispositif d'indication du changement de filtre (1), et **en ce que** la deuxième grandeur de mesure (10) enregistre la sous-pression (12) par l'intermédiaire d'une ouverture de sortie (21) sur le dispositif de guidage de l'air aspiré (5), un deuxième canal (22) étant en liaison avec le dispositif d'indication du changement de filtre (1).

13. Aspirateur de poussière (4) comprenant un dispositif d'indication du changement de filtre (1) selon la revendication 12, **caractérisé en ce que** le premier canal (20) possède au moins une ouverture d'entrée (19) comme fente entre deux parties de boîtier de la poignées (17).

14. Aspirateur de poussière (4) comprenant un dispositif d'indication du changement de filtre (1) selon les revendications 3 à 12, **caractérisé en ce que** la poignée (17) est fixée sur un côté sur la pièce de raccordement (14) et possède une extrémité libre (24) sur l'autre côté.
